# FASCICULE DE BREVET EUROPEEN

(11) **EP 0 486 338 B1**
(45) Date de publication et mention de la délivrance du brevet: **06.04.1994**
(21) Numéro de dépôt: 91402791.7
(22) Date de dépôt: 18.10.1991
(51) Int. Cl.: F02M 25/07, F02M 35/10

(54) **Collecteur d'admission pour moteur à combustion interne comportant un dispositif de recirculation des gaz d'échappement**
Einlasskrümmer für Brennkraftmaschine mit Abgasrückführeinrichtung
Intake manifold for internal combustion engine having an exhaust gas recirculation device

(30) Priorité: 14.11.1990 FR 9014172
(43) Date de publication de la demande: 20.05.1992
(73) Titulaire: AUTOMOBILES PEUGEOT, 75116 Paris (FR); AUTOMOBILES CITROEN, 92200 Neuilly-sur-Seine (FR)
(72) Inventeur: Laine, Gabriel, F-78570 Andresy (FR)
(74) Mandataire: Berger, Helmut

(56) Documents cités:
- DE-A- 2 925 495
- FR-A- 1 429 528
- US-A- 3 892 070
- US-A- 4 450 886
- PATENT ABSTRACTS OF JAPAN vol. 12, no. 120 (M-685)(2967) 14 Avril 1988 & JP-A-62 247 166

## Description

La présente invention concerne un collecteur d'admission pour moteur à combustion interne, du type comprenant une conduite de recirculation des gaz d'échappement du moteur.

On connaît déjà des dispositifs de recirculation des gaz d'échappement d'un moteur à combustion interne, du genre représenté aux figures 1 et 2, pour diminuer la pollution occasionnée par les gaz d'échappement.

Selon ce dispositif connu, les gaz d'échappement du moteur 1 sont prélevés dans le collecteur d'échappement 2 par une conduite 3 qui les recircule dans le collecteur d'admission d'air 4 du moteur 1 en aval d'un volet d'admission d'air 5 logé à l'entrée du collecteur d'admission 4. Une vanne 6 de régulation du débit des gaz d'échappement est prévue dans la conduite de recirculation 3. La conduite de recirculation 3, en métal tel que de l'acier, a sa partie d'embout 3a raccordée au collecteur d'admission 4 en faisant saillie dans ce collecteur sensiblement perpendiculairement à l'axe longitudinal de celui-ci. La partie d'embout 3a comporte, solidaire de celle-ci, par exemple par soudage, une bride 7 de fixation de la conduite 3 au collecteur 4. La bride de fixation 7 est assemblée au collecteur 4 par des vis de fixation (non représentées) avec un joint d'étanchéité 8 interposé entre la bride 7 et la partie plane usinée correspondante du collecteur 4. Dans la zone de la partie d'embout 3a ceinturée par l'ouverture correspondante du collecteur d'admission 4, les gaz d'échappement ont un température d'environ 300 à 400°C, température qui peut être aisément supportée notamment par la partie ceinturante de ce collecteur 4 lorsque celui-ci est en métal, tel qu'un alliage d'aluminium. Cependant, le moyen d'assemblage par bride de la conduite de recirculation 3 au collecteur d'admission 4 n'est plus utilisable lorsque le collecteur 4 est en matériau composite comme cela est le cas dans les moteurs modernes actuels, matériau ne résistant pas aux températures aussi élevées susmentionnées.

Le document DE-A-2 925 495 décrit un collecteur d'admission pour moteur à combustion interne comprenant les caractéristiques définies dans le préambule de la revendication 1.

Cependant, cet agencement connu de la conduite de recirculation ne permet pas l'utilisation de collecteur d'admission en matériau composite du fait des températures élevées des gaz d'échappement traversant la partie d'embout débouchant dans le collecteur d'admission.

La présente invention a pour but d'éliminer les inconvénients ci-dessus en proposant un collecteur d'admission tel que défini dans la revendication 1.

Le collecteur d'admission ainsi agencé permet un meilleur refroidissement grâce à l'effet de ventilation supplémentaire dû à la circulation d'air autour du collet du conduit de recirculation des gaz.

Selon l'invention, la chambre annulaire est en communication de fluide d'une part avec le collecteur d'admission et d'autre part avec un circuit d'air de réglage du ralenti du moteur de façon que l'air de ralenti circulant au travers de la chambre annulaire refroidisse la paroi du collecteur d'admission contactant la paroi externe de la partie d'embout.

La partie d'embout fait saillie dans le collecteur d'admission et comprend des ouvertures pratiquées dans sa partie de paroi externe située dans le collecteur d'admission.

Avantageusement, la double paroi précitée est formée par repliage sur elle-même de l'extrémité de la partie d'embout de la conduite de recirculation.

La chambre annulaire précitée est reliée au circuit d'air de réglage du ralenti par un tube solidaire de la paroi externe de la chambre.

Selon un mode de réalisation, le tube de raccordement est logé dans la paroi du collecteur d'admission suivant l'axe longitudinal de ce dernier et le circuit de réglage du ralenti comprend, située en amont du volet d'admission d'air précité, une vis de réglage du débit d'air circulant dans un passage de dérivation communiquant avec le tube de raccordement.

Selon un autre mode de réalisation, le tube de raccordement débouche dans la portion de chambre annulaire située à l'extérieur du collecteur d'admission et le circuit d'air de réglage du ralenti comprend une source d'air extérieure reliée au tube de raccordement par une vanne extérieure de réglage du ralenti.

La conduite de recirculation est métallique et le collecteur d'admission est en un matériau composite tandis que la partie d'embout de la conduite de recirculation est insérée dans le collecteur d'admission lors de la coulée de ce dernier.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention, et dans lesquels.

La figure 1 représente un dispositif connu de recirculation des gaz d'échappement d'un moteur à combustion interne.

La figure 2 est une vue en coupe agrandie représentant un mode connu de fixation de la conduite de recirculation au collecteur d'admission du moteur.

La figure 3 représente un mode de réalisation de fixation de la conduite de recirculation au collecteur d'admission conforme à l'invention.

La figure 4 représente un autre mode de réalisation de fixation de la conduite de recirculation au collecteur d'admission.

En se reportant aux figures 3 et 4, la partie d'embout 3a de la conduite métallique de recirculation 3 débouchant à travers la paroi du collecteur d'admission 4 en faisant saillie dans celui-ci comprend une double paroi formée par repliage sur elle-même de l'extrémité de la partie d'embout 3a pour définir une chambre annulaire 10 fermée à sa partie supérieure par la partie repliée solidarisée à la conduite 3 par exemple par soudage. La chambre 10 évite le contact direct entre la paroi interne 3b de la partie d'embout 3a et la paroi du collecteur d'admission 4 contactant, en la ceinturant, la portion de paroi externe correspondante 3c de la partie d'embout 3a. Autrement dit, la chambre 10 isole thermiquement la paroi du collecteur 4, en un matériau composite sensible aux températures relativement élevées, de la paroi interne 3b de la partie 3a portée à la température relativement élevée, d'environ 300 à 400°C, des gaz d'échappement circulant dans la partie d'embout 3a.

La partie d'embout 3a débouche en aval du volet d'admission d'air 5 logé dans un boîtier 11 solidaire du collecteur d'admission 4, par exemple par deux brides de fixation 12 assemblées entre elles par des vis de fixation (non représentées).

Avantageusement, il est possible d'abaisser la température de la portion de collecteur d'admission 4 entourant la chambre 10 et donc de refroidir celle-ci en faisant circuler dans la chambre 10 un fluide de refroidissement, par exemple l'air provenant du circuit de réglage du ralenti du moteur.

Suivant le mode de réalisation représenté en figure 3 où le circuit de réglage du ralenti du moteur comprend un organe de réglage du débit d'air constitué par une vis pointeau 13 en amont du volet 5 vissée dans le boîtier 11 pour laisser passer un débit déterminé d'air au travers d'un passage de dérivation longitudinal 14 lorsque le volet 5 est fermé, un tube 15 solidaire de la paroi externe 3c perpendiculairement à celle-ci et débouchant dans la chambre 10 est logé dans la paroi du collecteur d'alimentation 4 suivant l'axe longitudinal de celui-ci et est en communication de fluide avec le passage de dérivation 14 disposé sensiblement coaxialement au tube 15. L'ensemble formé par la partie d'embout 3a et le tube 15 est solidarisé dans la paroi du collecteur d'admission 4 lors de la coulée de ce dernier. La chambre annulaire 10 est en communication de fluide avec le collecteur d'admission 4 par un certain nombre d'ouvertures ou orifices 16 réalisés circonférentiellement à travers la portion de la paroi externe 3c en saillie dans le collecteur 4. Pendant la fermeture du volet 5, l'air de ralenti, à température ambiante, pénètre dans la chambre 10 pour ressortir par les orifices 16. Lors de la phase d'ouverture du volet 5 représentée en pointillés, l'air d'admission vient frapper la portion en saillie de la paroi externe 3c pour améliorer le refroidissement de celle-ci.

Suivant le second mode de réalisation représenté en figure 4, le tube 15 est raccordé à la portion de la paroi extérieure 3c située à l'extérieur du collecteur d'admission 4 et est emmanché dans un conduit souple 17 raccordé à une source d'air de ralenti externe par l'intermédiaire d'une vanne de réglage du débit d'air 18, connue en soi. Lors de la fermeture du volet 5, l'air de ralenti, provenant de la source d'air externe via la vanne 18, pénètre dans la chambre 10 pour ressortir dans le collecteur d'admission 4 à travers les orifices 16. Le débit d'air étant dans ce cas volontairement plus important, le refroidissement est encore amélioré.

Par le dispositif conforme à l'invention, les gaz d'échappement chauds arrivant dans la conduite de recirculation 3 ne sont directement au contact qu'avec la paroi interne 3b de la partie d'embout 3a et seule la paroi externe 3c, isolée par la chambre 10, touche le collecteur d'admission 4. En utilisant l'air de ralenti provenant du circuit de réglage du ralenti, on refroidit efficacement la partie de la conduite de recirculation 3 qui se trouve en contact avec le matériau composite du collecteur d'admission 4.

## Revendications

1. Collecteur d'admission (4) pour moteur à combustion interne comportant un dispositif de recirculation des gaz d'échappement d'un moteur à combustion interne, du type comprenant une partie d'embout (3a) d'une conduite de recirculation (3) des gaz du collecteur d'échappement (2) au collecteur d'admission (4), la partie d'embout (3a) étant raccordée au collecteur d'admission (4) et débouchant, en aval d'un volet (5) d'admission d'air, dans le collecteur d'admission (4) et à proximité de celui-ci, la partie d'embout (3a) comprenant une double paroi (3b, 3c) définissant une chambre annulaire (10) d'isolement thermique de la paroi du collecteur d'admission (4) de la paroi interne (3b) de la partie d'embout (3a), caractérisé en ce que la chambre annulaire (10) est en communication de fluide d'une part avec le collecteur d'admission (4) et d'autre part avec un circuit d'air de réglage du ralenti (13, 14; 18) du moteur (1) de façon que l'air de ralenti circulant au travers de la chambre annulaire (10) refroidisse la paroi du collecteur d'admission (4) contactant la paroi externe (3c) de la partie d'embout (3a).

2. Collecteur selon la revendication 1, caractérisé en ce que la partie d'embout (3a) fait saillie dans le collecteur d'admission (4) et comprend des ouvertures (16) pratiquées dans sa partie de paroi externe (3c) située dans le collecteur d'admission (4).

3. Collecteur selon la revendication 1 ou 2, caractérisé en ce que la double paroi (3b, 3c) précitée est formée par repliage sur elle-même de l'extrémité de la partie d'embout (3a).

4. Collecteur selon l'une des revendications précédentes, caractérisé en ce que la chambre annulaire (10) est reliée au circuit d'air de réglage du ralenti précité par un tube (15) solidaire de la paroi externe (3c) de la chambre (10).

5. Collecteur selon la revendication 4, caractérisé en ce que le tube de raccordement (15) précité est logé dans la paroi du collecteur d'admission (4) suivant l'axe longitudinal de ce dernier et le circuit d'air de réglage du ralenti comprend, située en amont du volet d'admission d'air (5) précité, une vis de réglage (13) du débit d'air circulant dans un passage de dérivation (14) communiquant avec le tube (15).

6. Collecteur selon la revendication 4, caractérisé en ce que le tube de raccordement (15) précité débouche dans la portion de chambre annulaire (10) située à l'extérieur du collecteur d'admission (4) et le circuit d'air de réglage comprend une source d'air extérieure reliée au tube de raccordement (15) par une vanne extérieure de réglage du ralenti (18).

7. Collecteur selon l'une des revendications précédentes, caractérisé en ce que la conduite de recirculation (3) est métallique et le collecteur d'admission (4) est en un matériau composite.

8. Collecteur selon l'une des revendications précédentes, caractérisé en ce que la partie d'embout (3a) précitée est insérée dans le collecteur d'admission (4) lors de la coulée de ce dernier.

## Patentansprüche

1. Einlasssammelleitung (4) für einen Verbrennungsmotor mit einer Vorrichtung zur Umwälzung der Abgase einer Brennkraftmaschine, derjenigen Gattung mit einem Endteil (3a) einer Leitung (3) zur Umwälzung der Gase von der Auspuffsammelleitung (2) zu der Einlasssammelleitung (4), wobei der Endteil (3a) in die Einlasssammelleitung (4) mündet stromabwärts einer Lufteinlassdrosselklappe (5) und in der Nähe derselben, wobei der Endteil (3a) eine Doppelwand (3b, 3c) umfasst, welche eine ringförmige Kammer (10) zur Wärmeisolierung der Wand der Einlasssammelleitung (4) von der inneren Wand (3b) des Endteiles (3a) abgrenzt, dadurch gekennzeichnet, dass die ringförmige Kammer (10) einerseits mit der Einlasssammelleitung (4) und andererseits mit einem Luftkreislauf (13, 14; 18) zur Regelung des Leerlaufes des Motors (1) in Verbindung steht, so dass die durch die ringförmige Kammer (10) strömende Leerlaufluft die die Aussenwand (3c) des Endteiles (3a) berührende Wand der Einlasssammelleitung (4) kühlt.

2. Sammelleitung gemäss Anspruch 1, dadurch gekennzeichnet, dass der Endteil (3a) in die Einlasssammelleitung (4) hinein vorragt und Öffnungen (16), die in seinem in der Einlasssammelleitung (4) gelegenen Aussenwandteil (3c) gebildet sind, aufweist.

3. Einlasssammelleitung nach Anspruch 1 oder 2, dadurch gekennzeichnet, dass die vorgenannte Doppelwand (3b, 3c) durch Umbiegen um sich selbst des Endes des Endteiles (3a) gebildet wird.

4. Sammelleitung nach einem der vorangehenden Ansprüche, dadurch gekennzeichnet, dass die ringförmige Kammer (10) mit dem vorgenannten Luftkreislauf zur Regelung des Leerlaufes durch ein mit der Aussenwand (3c) der Kammer (10) fest verbundenes Rohr (15) verbunden ist.

5. Sammelleitung nach Anspruch 4, dadurch gekennzeichnet, dass das vorgenannte Anschlussrohr (15) in der Wand der Einlasssammelleitung (4) entlang der Längsachse dieser letzteren untergebracht ist und der Luftkreislauf zur Regelung des Leerlaufes eine stromaufwärts der vorgenannten Lufteinlassdrosselklappe (5) gelegene Schraube (13) zum Einstellen der in einer mit dem Rohr (15) in Verbindung stehenden Umleitung (14) fliessenden Luftdurchsatzmenge aufweist.

6. Sammelleitung nach Anspruch 4 dadurch gekennzeichnet, dass das vorgenannte Verbindungsrohr (15) in dem ausserhalb der Einlasssammelleitung (4) liegenden Teil der ringförmigen Kammer (10) einmündet und der Regelluftkreislauf eine mit dem Verbindungsrohr (15) durch ein äusseres Leerlaufregelventil (18) verbundene Luftquelle aufweist.

7. Sammelleitung nach einem der vorangehenden Ansprüche, dadurch gekennzeichnet, dass die Umwälzleitung (3) aus Metall und die Einlasssammelleitung (4) aus einem Verbundwerkstoff ist.

8. Sammelleitung nach einem der vorangehenden Ansprüche, dadurch gekennzeichnet, dass der vorgenannte Endteil (3a) in die Einlasssammelleitung (4) während des Formgusses dieser letzteren eingesetzt wird.

## Claims

1. Intake manifold (4) for an internal combustion engine comprising a device for the recirculation of the exhaust gases of an internal combustion engine, of the type comprising an end portion (3a) of a duct (3) for the recirculation of the gases from the exhaust manifold (2) to the intake manifold (4), the end portion (3a) being connected to the intake manifold (4) and opening downstream of an air intake throttle damper (5) into the intake manifold (4) and in the vicinity thereof, the end portion (3a) comprising a double wall (3b, 3c) defining an angular chamber (10) for the thermal insulation of the wall of the intake manifold (4) from the internal wall (3b) of the end portion (3a), characterized in that the annular chamber (10) is in fluid communication one the one hand with the intake manifold (4) and on the other hand with an air circuit (13, 14; 18) for the adjustment of the idle running of the engine (1) so that the idle air circulating through the annular chamber (10) cools the wall of the intake manifold (4) contacting the external wall (3c) of the end portion (3a).

2. Manifold according to claim 1, characterized in that the end portion (3a) projects into the intake manifold (4) and comprises openings (16) formed in its external wall portion (3c) located within the intake manifold (4).

3. Manifold according to claim 1 or 2, characterized in that the aforesaid double wall (3b, 3c) is formed by bending over itself of the end of the end portion (3a).

4. Manifold according to one of the foregoing claims, characterized in that the annular chamber (10) is connected to the air circuit for the adjustment of the aforesaid idle running by a tube (15) made fast to the external wall (3c) of the chamber (10).

5. Manifold according to claim 4, characterized in that the aforesaid connecting tube (15) is accommodated within the wall of the intake manifold (4) along the longitudinal axis of the latter and the air circuit for the adjustment of the idle running comprises, located upstream of the aforesaid air intake throttle damper, a screw (13) for adjusting the flow rate circulating in a by-pass duct (14) communicating with the tube (15).

6. Manifold according to claim 4, characterized in that the aforesaid connecting tube (15) opens into the portion of the annular chamber (10) located outside of the intake manifold (4) and the adjusting air circuit comprises an outer air source connected to the connecting tube (15) through an outer valve (18) for the adjustment of the idle running.

7. Manifold according to one of the foregoing claims, characterized in that the recirculation duct (3) is metallic and the intake manifold (4) is made from a composite material.

8. Manifold according to one of the foregoing claims, characterized in that the aforesaid end portion (3a) is inserted into the intake manifold (4) during the casting of the latter.
